# EUROPÄISCHE PATENTSCHRIFT

(11) **EP 0 032 391 B1**
(45) Veröffentlichungstag und Bekanntmachung des Hinweises auf die Patenterteilung: **18.04.1984**
(21) Anmeldenummer: 81100134.6
(22) Anmeldetag: 10.01.1981
(51) Int. Cl.: B05B 5/04, B05B 3/10

(54) **Einrichtung zum Vernebeln flüssiger Farbe**
Apparatus for atomizing liquid paint
Dispositif de pulvérisation de peinture liquide

(30) Priorität: 15.01.1980 DE 3001209
(43) Veröffentlichungstag der Anmeldung: 22.07.1981
(73) Patentinhaber: Behr, Hans, D-7000 Stuttgart 1 (DE)
(72) Erfinder: Vetter, Kurt, D-7148 Remseck 3 (DE)
(74) Vertreter: Wolff, Michael, Dipl.-Phys.

## Beschreibung

Die Erfindung betrifft eine Einrichtung zum Vernebeln flüssiger Farbe, insbesondere einen Lackzerstäuber, mit einer um eine Zentralachse rotierbaren Zerstäuberglocke, die auf ihrer axial vorderen Stirnseite eine ringförmige, koaxiale Überströmungsfläche und an ihrem Grund einen zentralaxialen Durchbruch aufweist sowie über dem Grund mit einem rotationssymmetrischen Umlenkteil versehen ist, das mit der Rückseite seines Zentrums dem Durchbruch gegenübersteht und mit seinem radial äusseren Rand der Überströmungsfläche benachbart ist, wobei der Zwischenraum zwischen dem Umlenkteil und dem Grund mit der Überströmfläche flüssigkeitsleitend verbunden ist; und mit einer am freien Ende des koaxialen Farbzuführrohres sitzenden Düse, die in den Zwischenraum ragt und gegenüberdem Zentrum des Umlenkteiles ausmündet, wobei das Umlenkteil in seinem Zentrum einen der Düsenöffnung gegenüberliegenden koaxialen Einlass und einen koaxialen Auslass auf die Vorderseite des Umlenkteiles aufweist; wobei die Vorderseite des Umlenkteiles eine ringförmige koaxiale Fläche bildet; und wobei mindestens eine Seite des Umlenkteiles eine Überströmungsfläche zum Überströmen durch gegebenenfalls je einen Teilstrom der Farbe bildet.

Bei einer aus der DE-A-1 577 874 (Fig. 1) bekannten Einrichtung dieser Art ist das Umlenkteil (3) nur auf seiner Rückseite mit einer Überströmungsfläche versehen, so dass ein Teilstrom der Farbe durch die Öffnungen (7) hindurch auf die stirnseitige Überströmungsfläche (8) der Glocke (6) fliesst. Der Rest der aus der Düse (2) austretenden Farbe wird durch die zentrale Durchlassöffnung (4) der Nabe (3a) des Umlenkteiles (3), in welcher sich ein gegen die Düse (2) gerichteter Leitkonus (5) befindet, in einem konischen Partikelstrahl ohne radiale Ablenkung auf den mit Farbe zu bestäubenden Gegenstand (Vertiefung) gespritzt.

An dem Umlenkteil der bekannten Einrichtung ist nachteilig, dass Partikel der zu Nebel zerstäubten Farbe durch Sogwirkung auf die Vorderseite des Umlenkteiles gelangen, wo sie nicht abgeschleudert werden, falls die Farbe wie bei Lacken ein leicht flüchtiges Lösungsmittel enthält, das nach dem Vernebeln der Farbe verdunstet oder verdampft und die Farbe auf der Vorderseite des Umlenkteiles haften lässt. Auch bei wässrigen Farben setzen sich Nebeltröpfchen auf der Vorderseite des Umlenkteiles ab, welche wegen des Antrocknens infolge Wasserverdunstung nicht abgeschleudert werden. Diese auf der Vorderseite des Umlenkteiles sitzengebliebenen Farbpartikel müssen vor einem Farbwechsel entfernt werden, wozu nicht bei der aus der DE-A-1 577 874 (Fig. 1) bekannten Einrichtung, aber bei einer anderen bekannten Einrichtung ein Kapillarrohr einer Spüleinrichtung dient, aus dem ein organisches bzw. wässriges Lösungsmittel auf die Vorderseite des Umlenkteiles gespritzt wird, bevor die Einrichtung mit der neuen Farbe beschickt wird. Das erfordert ausser dem empfindlichen Kapillarrohr einen besonderen Zeitaufwand beim Farbwechsel.

Beim Zerstäuben von Metalliclacken, die ausser Farbpigmenten und Lösungsmittel Metallpartikel und Bindemittel enthalten, bilden sich auf der Vorderseite des Umlenkteiles der bekannten Einrichtung aus Metallpartikeln Agglomerate, die infolge der besonders hohen Flüchtigkeit des Lösungsmittels und der Wirksamkeit des Bindemittels anhaften. Diese Agglomerate werden hin und wieder da und dort abgelöst und gegen die stirnseitige Überströmungsfläche der Zerstäuberglocke zentrifugal abgeschleudert, wo sie in den Farbstrom und schliesslich auf den mit Farbe zu besprühenden Gegenstand gelangen, wo sie störende Fehlerstellen im Lack bilden.

Der Erfindung liegt daher die Aufgabe zugrunde, die geschilderten Nachteile zu vermeiden und dazu eine Einrichtung der eingangs genannten Art zu schaffen, welche die Bildung von schädlichen Agglomeraten aus Metallpartikeln verhindert und den zum Farbwechsel erforderlichen Aufwand vermindert.

Diese Aufgabe ist bei einer Einrichtung der eingangs genannten Art erfindungsgemäss dadurch gelöst, dass das Umlenkteil sowohl auf seiner Rückseite als auch auf seiner Vorderseite mit je einer Überströmungsfläche versehen ist, so dass ein Nebenstrom der Farbe am Rand der vorderen Überströmungsfläche in den auf der stirnseitigen Überströmungsfläche der Glocke fliessenden, von der hinteren Überströmungsfläche stammenden Hauptstrom der Farbe einmündet, und dazu in seinem Zentrum zwischen seinem Ein- und Auslass ein Kanülenlabyrinth mit mehreren, gleichmässig verteilten Stichkanülen aufweist, die den eingelassenen Nebenstrom der Farbe radial ablenken und einer Bohrung als Auslass des Umlenkteiles zuführen.

Dadurch wird vorteilhafterweise erreicht, dass auf die Vorderseite des Umlenkteiles abgesetzte Nebeltröpfchen von dem dort fliessenden Nebenstrom der Farbe aufgenommen und dadurch aufgelöst werden, so dass sie nicht zurückbleiben, und dass auf der vorderen Überströmungsfläche des Umlenkteiles abgesetzten Metallpartikeln gleiches widerfährt, so dass sie nicht agglomerieren können. Beim Farbwechsel nachgeschicktes Lösungsmittel beseitigt den nach Spritzende haftengebliebenen Farbnassfilm durch Wegspülen.

Bei einer bevorzugten Ausführungsform der erfindungsgemässen Einrichtung liegen der radial äussere Rand der vorderen Überströmungsfläche des Umlenkteiles sowie der radial innere Rand der stirnseitigen Überströmungsfläche der Glocke bündig und sie sind in Umfangsrichtung ununterbrochen voneinander getrennt. Der Nebenstrom der Farbe kann daher überall glatt in den Hauptstrom einfliessen.

Bei der bevorzugten Ausführungsform ist die Zerstäuberglocke mit einem einstückig an den radial äusseren Rand des Umlenkteiles angeformten Befestigungsteil zum Befestigen des Umlenkteiles am radial inneren Umfang der Glocke versehen, wobei am Übergang vom Umlenk- zum Befestigungsteil im wesentlichen radiale, vom Zwischenraum ausgehende Kanälchen ausgebildet sind und ein ringförmiger Hohlraum ausgebildet ist, in den die Kanälchen münden und welcher über einen Ringspalt zwischen Glocke und Umlenkteil an der Begegnungsstelle der benachbarten Ränder der stirnseitigen bzw. vorderen Überströmungsflächen der Glocke und des Umlenkteiles ins Freie mündet. Dadurch ist eine über den Umfang der Glocke gleichmässigere Beschickung der stirnseitigen Überströmungsfläche der Glocke gewährleistet, so dass ein entsprechend verbesserter Farbauftrag entsteht.

Weitere kennzeichnende Merkmale der bevorzugten Ausführungsform sind den Patentansprüchen 4 bis 8 entnehmbar.

Im folgenden ist die Erfindung anhand der durch die Zeichnung beispielhaft dargestellten, bevorzugten Ausführungsform der erfindungsgemässen Einrichtung im einzelnen erläutert. Es zeigt:
Fig. 1 eine verkleinerte Seitenansicht der Ausführungsform; und
Fig. 2 einen abgebrochen dargestellten zentralaxialen Längsschnitt durch die Ausführungsform.

Die Ausführungsform der erfindungsgemässen Einrichtung, die mittels einer Stange 10 an einem Gerüst befestigbar ist, besteht hauptsächlich aus einer rotierenden Zerstäuberglocke 12, aus einer die Glokke mit ihrem vorderen Ende drehfest tragenden Hohlwelle 14, aus einem pneumatisch betriebenen Motor 16 zum Antrieb der Welle, aus einer Blasvorrichtung 18, aus einer Farbzuführvorrichtung 20 und aus einem pneumatischen Zylinder-Kolben-Aggregat 22 zum Betätigen eines Ventils 24 der Farbzuführvorrichtung.

Die einstückige, beispielsweise als Drehteil aus Aluminium gefertigte Zerstäuberglocke 12 besteht ihrerseits aus einem ihren Grund 28 bildenden, kreisscheibenförmigen Boden 26 mit einer ein Innengewinde aufweisenden Bohrung 30 als zentralem Durchbruch, aus einem an den Rand des Bodens 26 nach vorn angeformten Ring 32 mit kreiszylindrischem Durchbruch 34, der an dem in einer radialen Ebene liegenden Grund 28 endet und an seinem axial vorderen Rand eine nach vorn divergierende, kegelmantelförmige Schräge 36 aufweist, aus einer an den Ring 32 angeformten, axial nach vorn vorspringenden, ringförmigen Lippe 38, deren Kante viele kleine, gleichmässig auf den Umfang verteilte, innenliegende Nuten 40 aufweist, und aus einer an der Schräge 36 beginnenden, an den Nuten 40 endenden, also stirnseitigen, ringförmigen Überströmungsfläche 42, deren Profil ungefähr je zur Hälfte aus einer an der Schräge 36 beginnenden Geraden und aus einem an den Nuten 40 endenden Kreisbogen zusammengesetzt ist. Der gerade Profilabschnitt ergibt eine äusserst schwach axial nach hinten konvergierende innere Ringfläche und der kreisbogenförmige Profilabschnitt ergibt eine tangential angesetzte, axial nach vorn abnehmend divergierende Ringfläche, die sich zur Überströmungsfläche 42 ergänzen.

Die Zerstäuberglocke 12 ist mit ihrer GewindeBohrung 30 auf das mit einem Aussengewinde versehene vordere Ende der Hohlwelle 14 geschraubt und zur drehfesten Verbindung mit ihrem Boden 26 gegen einen Anschlagring 44 festgezogen, der auf einem gewindefreien Abschnitt der Hohlwelle 14 axial festsitzt. Innerhalb der Hohlwelle 14 verläuft berührungsfrei ein koaxiales Farbzuführrohr 46 der Farbzuführvorrichtung 20, zu der auch eine Düse 48 gehört, die in das am Grund 28 der Glocke 12 endende Farbzuführrohr 46 unter Abdichtung teilweise eingeschraubt ist und innerhalb des Rohrendes einen konischen Ventilsitz 50 des Ventils 24 der Vorrichtung 20 bildet, dessen Ventilkörper die kegelstumpfförmige Spitze 52 einer Ventilbetätigungsnadel. 54 ist, die mit allseitigem radialem Spiel in dem Farbzuführrohr 46 liegt und mit diesem einen ringförmigen Farbzuführkanal 56 bildet.

Die Zerstäuberglocke 12 ist mit einem Umlenkteil 58 versehen, das den aus der Düse 48 axial austretenden Farbstrom in alle radialen Richtungen umlenkt und in einen auf seiner Rückseite fliessenden Hauptstrom sowie einen auf seiner Vorderseite fliessenden Teilstrom aufteilt, der ungefähr ein Viertel des Gesamtstroms betragen soll. Dieses Umlenkteil 58 weist im wesentlichen eine flache Kreisscheibe 60 mit zentraler Nabe 62 auf. Die Kreisscheibe 60 besitzt an ihrem äusseren Rand eine axial nach vorn divergierende, kegelmantelförmige Umfangsfläche 64, deren Öffnungswinkel mit dem Öffnungswinkel der Schräge 36 genau übereinstimmt, so dass diese mit der Umfangsfläche 64 einen konstant breiten Ringspalt 66 bildet. Die Vorderseite der Kreisscheibe 60 stellt eine axial nach hinten äusserst schwach konvergierende Überströmungsfläche 68 des Umlenkteiles 58 dar, welche am Ringspalt 66 in dessen Mündungsebene stufen- und knicklos in die Überströmungsfläche 42 der Glocke 12 übergeht.

Die den Hauptstromm der Farbe aufnehmende Rückseite des Umlenkteiles 58 ist von der ausserhalb der Kreisscheibe 60, in der sie im wesentlichen zylindrisch ist, kegelförmigen Nabe 62 und von einer ausserhalb der Nabe hauptsächlich in einer radialen Ebene liegenden Fläche 70 der Kreisscheibe 60 gebildet. Die axial nach hinten weisende Spitze der Nabe 62 liegt mit Abstand vor der Mündung der Düse 48, in deren freien Querschnitt sie hineinragt. Eine an ihrer Spitze beginnende axiale Bohrung 72 der Nabe 62 ist Einlass eines Kanülenlabyrinths 74 des Umlenkteiles 58, das auf seiner Vorderseite eine koaxiale Vertiefung 76 mit Innenschulter 78 aufweist, auf der ein der Vertiefung 76 angepasster Einsatzring 80 mit einer an ihrer Vorderkante aufgerundeten Bohrung 82 liegt, die den axialen Auslass des Kanülenlabyrinths 74 bildet. Der Einsatzring 80, dessen Vorderseite am Rand glatt in die Überströmungsfläche 68 des Umlenkteiles 58 übergeht, bildet mit dem Grund der Vertiefung 76 einen Ringraum 84 des Kanülenlabyrinths 74, zu dem noch axial nach vorn divergierende, gerade Stichkanülen 86 gehören, die einerseits in die Nabenbohrung 72 und andererseits in den Ringraum 84 münden.

An den Rand des Umlenkteiles 58 ist ein Befestigungsteil 88 einstückig angeformt, das einen vom Durchbruch 34 und vom Grund 28 der Zerstäuberglocke 12 radial bzw. axial einseitig umfassten, elastischen Haltering 90 mit trapezförmigem Querschnitt aufweist, welcher den Zwischenraum 92 zwischen der Kreisscheibe 60 des Umlenkteiles 58 und dem Grund 28 der Glocke 12 umfängt. Im Anschluss an den in den freiliegenden Glockenraum 94 mündenden Ringspalt 66 ist durch eine Ringnut 96 im Befestigungsteil 88 ein vom Ring 32 der Glocke 12 verschlossener Hohlraum gebildet, der mit dem Zwischenraum 92 über viele, gleichmässig auf den Umfang der Kreisscheibe 60 verteilte, radiale Kanälchen 98 in Verbindung steht, welche am Übergang vom Befestigungsteil 88 zum Umlenkteil 58 an dessen rückwärtiger Fläche 70 angeordnet sind.

Der pneumatische Motor 16 zum Antrieb der Hohlwelle 14 weist ein Turbinen-Laufrad 100 mit Laufschaufeln 102 auf, die von Druckluft beaufschlagt werden, die aus radialen Düsen 104 austritt.

Die Blasvorrichtung 18 weist eine Leitung 106 zum Zuführen von Druckluft auf, welche in einer Ringkammer 108 endet, die an ihrer Stirnseite mit mehreren, gleichmässig auf den Umfang des Anschlagringes 44 verteilten, achsparallelen Düsen 110 versehen ist, die dem Ring 32 der Zerstäuberglocke 12 gegenüber ins Freie münden. Die dort austretende Druckluft verformt als Lenkluft in Verbindung mit einer elektrostatischen Vorrichtung den beim Zerstäuben der Farbe entstehenden Radialstrahl zu einem Rund- oder Ringstrahl mit axialer Hauptkomponente.

Die Farbzuführvorrichtung 20 ist durch Beschränkung auf eine Farbe stark vereinfacht dargestellt. Die Einrichtung könnte ein Mehrfarbenzerstäuber sein. In diesem Fall wird eine Saugvorrichtung benötigt, die beim Farbwechsel den am Ventil 21 endenden Farbzuführkanal 56 leersaugt, bevor die nächste Farbe versprüht wird.

Das Aggregat 22 ist doppeltwirkend. Seine Kolbenstange ist fest mit der Ventilbetätigungsnadel 54 verbunden.

Die Wirkungsweise der beschriebenen Vorrichtung ergibt sich ohne weiteres aus deren Aufbau und den Funktionen ihrer Einzelteile.

## Patentansprüche

1. Einrichtung zum Vernebeln flüssiger Farbe, insbesondere Lackzerstäuber, mit einer um eine Zentralachse rotierbaren Zerstäuberglocke (12), die auf ihrer axial vorderen Stirnseite eine ringförmige, koaxiale Überströmungsfläche (42) und an ihrem Grund (28) einen zentralen Durchbruch (30) aufweist sowie über dem Grund (28) mit einem rotationssymmetrischen Umlenkteil (58) versehen ist, das mit der Rückseite seines Zentrums (62) dem Durchbruch (30) gegenübersteht und mit seinem radial äusseren Rand der Überströmungsfläche (42) benachbart ist, wobei der Zwischenraum zwischen dem Umlenkteil (58) und dem Grund (28) mit der Überströmungsfläche (42) flüssigkeitsleitend verbunden ist; und mit einer am freien Ende des koaxialen Farbzuführrohres (46) sitzenden Düse (48), die in den Zwischenraum ragt und gegenüber dem Zentrum (62) des Umlenkteiles (58) ausmündet, wobei das Umlenkteil (58) in seinem Zentrum (62) einen der Düsenöffnung gegenüberliegenden koaxialen Einlass (72) und einen koaxialen Auslass (82) auf die Vorderseite des Umlenkteiles (58) aufweist; wobei die Vorderseite des Umlenkteiles (58) eine ringförmige koaxiale Fläche (68) bildet; und wobei mindestens eine Seite des Umlenkteiles (58) eine Überströmungsfläche (68 bzw. 70) zum Überströmen durch gegebenenfalls je einen Teilstrom der Farbe bildet, dadurch gekennzeichnet, dass das Umlenkteil (58) sowohl auf seiner Rückseite als auch auf seiner Vorderseite mit je einer Überströmungsfläche (68 bzw. 70) versehen ist, so dass ein Nebenstrom der Farbe am Rand der vorderen Überströmungsfläche (68) in den auf der stirnseitigen Überströmungsfläche (42) der Glocke (12) fliessenden, von der hinteren Überströmungsfläche (70) stammenden Hauptstrom der Farbe einmündet, und dazu in seinem Zentrum (62) zwischen seinem Ein- und Auslass (72 bzw. 82) ein Kanülenlabyrinth (74) mit mehreren, gleichmässig verteilten Stichkanülen (86) aufweist, die den eingelassenen Nebenstrom der Farbe radial ablenken und einer Bohrung (82) als Auslass des Umlenkteiles (58) zuführen.

2. Einrichtung nach Anspruch 1, dadurch gekennzeichnet, dass der radial äussere Rand der vorderen Überströmungsfläche (68) des Umlenkteiles (58) sowie der radial innere Rand der stirnseitigen Überströmungsfläche (42) der Glocke (12) bündig liegen und in Umfangsrichtung ununterbrochen voneinander getrennt sind.

3. Einrichtung nach Anspruch 2, dadurch gekennzeichnet, dass die Zerstäuberglocke (12) mit einem einstückig an den radial äusseren Rand des Umlenkteiles (58) angeformten Befestigungsteil (88) zum Befestigen des Umlenkteiles am radial inneren Umfang (34) der Glocke versehen ist, wobei am Übergang vom Umlenk- zum Befestigungsteil (58 bzw. 88) im wesentlichen radiale, vom Zwischenraum ausgehende Kanälchen,(98) ausgebildet sind und ein ringförmiger Hohlraum (96) ausgebildet ist, in den die Kanälchen (98) münden und welcher über einen Ringspalt (66) zwischen Glocke (12) und Umlenkteil (58) an der Begegnungsstelle der benachbarten Ränder der stirnseitigen bzw. vorderen Überströmungsflächen (42, 68) der Glocke und des Umlenkteiles (58) ins Freie mündet.

4. Einrichtung nach Anspruch 3, dadurch gekennzeichnet, dass als ringförmiger Hohlraum eine von der Glocke (12) geschlossene Ringnut (96) im Befestigungsteil (88) vorgesehen ist.

5. Einrichtung nach einem der Ansprüche 1 bis 4, deren Umlenkteil (58) im wesentlichen eine Kreisscheibe (60) mit zentraler Nabe (62) ist, die gegen die Düse (48) vorspringt, dadurch gekennzeichnet, dass die Nabe (62) das Kanülenlabyrinth (74) enthält.

6. Einrichtung nach einem der Ansprüche 1 bis 5, dadurch gekennzeichnet, dass das Umlenkteil (58) auf seiner Vorderseite eine abgestufte, im wesentlichen zylindrische Vertiefung (76) mit Innenschulter (78) aufweist, auf der ein Einsatzring (80) ruht, dessen zentrale, vorn ausgerundete Bohrung (82) den Auslass des Kanülenlabyrinths (74) bildet und welcher vorn bündig mit der vorderen Überströmungsfläche (68) des Umlenkteiles abschliesst.

7. Einrichtung nach Anspruch 6, dadurch gekennzeichnet, dass der Einlass des Kanülenlabyrinths (74) in der Nabe (62) als koaxiale Bohrung (72) ausgebildet ist, die über die Stichkanülen (86) mit einem Ringraum (84) am Grund der Vertiefung (76) des Umlenkteiles (58) hinter dem Einsatzring (80) verbunden ist.

8. Einrichtung nach einem der Ansprüche 1 bis 7, dadurch gekennzeichnet, dass das Kanülenlabyrinth (74) mit Ein- und Auslass (72 bzw. 82) so bemessen ist, dass der Nebenstrom der Farbe auf ein Fünftel bis ein Drittel des Gesamtstromes durch die Düse (48) einstellbar ist.

## Claims

1. Device for the atomisation of liquid paint, in particular a lacquer sprayer, comprising an atomiser bell (12) rotatable about a central axis, which bell has an annular, coaxial overflow surface (42) on its axially front end face and an axially extending central perforation (30) at its base (28) and an axially symmetrical deflecting member (58) situated above the base (28), the rear surface of the centre (62) of said deflecting member (58) facing the perforation (30) while the radially outer edge of the deflecting member (58) is adjacent to the overflow surface (42), the gap between the deflecting member (58) and the base (28) communicating with the overflow surface (42) for the conduction of liquid; and further comprising a nozzle (48) mounted at the free end of the coaxial paint supply tube (46) and extending into the aforesaid gap and opening opposite the centre (62) of the deflecting member (58), said deflecting member (58) having, at its centre (62), a coaxial inlet (72) opposite the nozzle opening and a coaxial outlet (82) onto the front of the deflecting member (58); the front of the deflecting member (58) forming a ringshaped coaxial surface (68), and at least one side of the deflecting member (58) forming an overflow surface (68 or 70, respectively) for the overflow of, optionnally, a partial stream of the paint, characterised in that the deflecting member (58) has an overflow surface (68 and 70) both on its rear and on its front side, so that a subsidiary stream of paint at the edge of the front overflow surface (68) opens into the main stream of paint, which, coming from the rear overflow surface (70), flows over the overflow surface (42) at the front end face of the bell (12), the deflecting member (58) being provided for this purpose, at its centre (62), between its inlet (72) and outlet (82),with a labyrinth (74) of canaliculi comprising a plurality of uniformly distributed connecting canaliculi (86) by which the subsidiary stream of paint entering the labyrinth is deflected radially to be conducted to a bore (82) serving as outlet for the deflecting member (58).

2. Device according to claim 1, characterised in that the radially outer edge of the front overflow surface (68) of the deflecting member (58) is flush with the radially inner edge of the overflow surface (42) of the front end face of the bell (12), and the said overflow surfaces are uninterruptedly separated from one another in the circumferential direction.

3. Device according to claim 2, characterised in that the atomizer bell (12) has an attachment member (88) integrally connected to the radially outer edge of the deflecting member (58) to attach the deflecting member to the radially inner circumference (34) of the bell, small channels (98), extending in a substantially radial direction from the gap, being formed at the transition between the deflecting member (58) and the attachment member (88), and an annular cavity (96) being formed, into which the channels (98) open and which itself opens to the outside by way of an annular gap (66) situated between the bell (12) and the deflecting member (58), at the position where the edge of the overflow surface (42) at the end face of the bell meets the adjacent edge of the front overflow surface (68) of the deflecting member (58).

4. Device according to claim 3, characterised in that the annular cavity is an annular groove (96) formed in the attachment member (88) and covered by the bell (12).

5. Device according to one of the claims 1 to 4, in which the deflecting member (58) substantially consists of a circular disc (60) with central hub (62) projecting towards the nozzle (48), characterised in that the hub (62) contains the labyrinth (74) of canaliculi.

6. Device according to one of the claims 1 to 5, characterised in that the deflecting member (58) has a stepped, substantially cylindrical recess (76) at the front surface thereof, with an internal shoulder (78), on which shoulder rests a ring insert (80) whose central bore (82), which is rounded off atthe front, forms the outletforthe labyrinth (74) of canaliculi, the front of said ring (80) ending flush with the front overflow surface (68) of the deflecting member.

7. Device according to claim 6, characterised in that the inlet for the labyrinth (74) of canaliculi in the hub (62) is formed by a coaxial bore (72) which is connected by the connecting canaliculi (86) to an annular chamber (84) at the base of the recess (76) of the deflecting member (58), behind the ring insert (80).

8. Device according to one of the claims 1 to 7, characterised in that the labyrinth (74) of canaliculi with its inlet (72) and outlet (82) is designed so that the subsidiary stream of paint can be adjusted to a value in the region of one fifth to one third of the total stream flowing through the nozzle (48).

## Revendications

1. Dispositif pour vaporiser une matière colorante liquide, notamment pulvérisateur de peinture, comportant une cloche de pulvérisation (12) pouvant tourner autour d'un axe central et qui comporte une surface annulaire coxiale d'étalement (42) sur sa face frontale avant du point de vue axial et un perçage axial central (30) au niveau de son fond (28), et est équipé, au-dessus de ce fond (28), d'une partie formant déflecteur (58) à symétrie de révolution, dont la face arrière de sa zone centrale (62) est disposée en vis-à-vis du perçage (30) et qui, par son bord extérieur du point de vue radial est voisine de la surface d'étalement (42), l'espace intercalaire compris entre la partie formant déflecteur (58) et le fond (28) étant relié d'une manière permettant le guidage du liquide, à la surface d'étalement (42), et comportant une buse (47) montée sur l'extrémité libre du tube coaxial (46) de guidage de la matière colorante et qui fait saillie dans l'espace intercalaire et débouche en vis-à-vis de la zone centrale (62) de la partie formant déflecteur (52), et dans lequel la partie formant déflecteur (58) comporte dans sa zone centrale (62) une admission coaxiale (72) disposée en vis-à-vis de l'ouverture de la buse, et une surface coaxiale (82) située sur la face avant de la partie formant déflecteur (58), et dans lequel la face avant de la partie formant déflecteur (58) forme une surface annulaire coaxiale (68) et dans lequel au moins une face de la partie formant déflecteur (58) forme une surface d'étalement (68 ou 70) prévue pour la circulation étalée d'un éventuel écoulement partiel de la matière colorante, caractérisé par le fait que la partie formant déflecteur (58) est munie, aussi bien sur sa face arrière que sur sa face avant, de surfaces respectives d'étalement (68 et 70) de telle sorte qu'un écoulement secondaire de la matière colorante sur le bord de la surface avant d'étalement (68) débouche dans l'écoulement principal, circulant sur la surface frontale d'étalement (42) de la cloche (12) et provenant de la surface arrière d'étalement (70), et que ladite partie formant déflecteur comporte en outre, dans sa zone centrale (72), entre son admission et sa sortie (72 ou 82) un labyrinthe à canules (74) possédant plusieurs canules de projection (86) réparties uniformément et qui dévient radialement l'écoulement secondaire introduit de la matière colorante et l'envoient à un perçage (82) servant de sortie pour la partie formant déflecteur (58).

2. Dispositif suivant la revendication 1, caractérisé par le fait que le bord extérieur du point de vue radial de la surface avant d'étalement (68) de la partie formant déflecteur (58) ainsi que le bord inférieur du point de vue radial de la surface frontale d'étalement (42) de la cloche (12) sont de niveau et sont séparés l'un de l'autre, sans interruption suivant la direction périphérique.

3. Dispositif suivant la revendication 2, caractérisé par le fait que la cloche de pulvérisation (12) est équipée d'un organe de fixation (88) réalisé d'un seul tenant par façonnage sur le bord extérieur du point de vue radial de la partie formant déflecteur (54) et servant à fixer cette partie sur le pourtour intérieur du point de vue radial (34) de la cloche, tandis que des petits canaux (98) essentiellement radiaux et partant de l'espace intercalaire sont réalisés au niveau de la jonction entre la partie formant déflecteur et l'organe de fixation (58 et 88) et qu'une cavité annulaire (87) est formée, dans laquelle les petits canaux (98) débouchent et qui débouche à l'extérieur par l'intermédiaire d'une fente annulaire (66) entre la cloche (12) et la partie formant déflecteur (72), au niveau du point de rencontre des bords voisins des surfaces frontales ou avant d'étalement (42, 68) de la cloche et de la partie formant déflecteur (58).

4. Dispositif suivant la revendication 3, caractérisé par le fait qu'il est prévu dans l'organe de fixation (88), comme cavité annulaire, une gorge annulaire (87) fermée par la cloche (12).

5. Dispositif suivant l'une des revendications 1 à 4, dont ia partie formant déflecteur (58) est essentiellement un disque circulaire (60) comportant un moyeu central (62) qui fait saillie en direction de la buse (48), caractérisé par le fait que le moyeu (62) contient le labyrinthe à canules (74).

6. Dispositif suivant l'une des revendications 1 à 5, caractérisé par le fait que la partie formant déflecteur (68) comporte, sur sa face avant, un renfoncement étagé (76), essentiellement cylindrique, comportant un épaulement intérieur (78), sur lequel prend appui une bague rapportée (80) dont le perçage central (82) arrondi sur l'avant constitue la sortie du labyrinthe à canules (74) et qui, sur l'avant, se raccorde de niveau avec la surface avant d'étalement (68) de la partie formant déflecteur.

7. Dispositif suivant la revendication 6, caractérisé par le fait que l'admission du labyrinth à canules (74) est réalisée dans le moyeu (62) sous la forme d'un perçage coaxial (72) qui est relié par l'intermédiaire des canules de projection (86) à un espace annulaire (84) ménagé dans le fond du renfoncement (76) de la partie formant déflecteur (58) en arrière de l'anneau rapporté (80).

8. Dispositif suivant l'une des revendications 1 à 7, caractérisé par le fait que le labyrinthe à canules (74) muni de l'admission et de la sortie (72 et 82) est dimensionné de telle manière que l'écoulement secondaire de la matière colorante peut être réglé à une valeur comprise entre un cinquième et un tiers de l'écoulement total traversant la buse (48).
